# EUROPÄISCHE PATENTSCHRIFT

(11) **EP 1 905 697 B1**
(45) Veröffentlichungstag und Bekanntmachung des Hinweises auf die Patenterteilung: **04.11.2009**
(21) Anmeldenummer: 07017810.8
(22) Anmeldetag: 12.09.2007
(51) Int. Cl.: B65D 5/20, B65D 5/24, B65D 5/30, B65D 5/66

(54) **Kartonzuschnitt**
Cardboard blank
Coupe de carton

(30) Priorität: 27.09.2006 DE 102006045582
(43) Veröffentlichungstag der Anmeldung: 02.04.2008
(73) Patentinhaber: Knochenhauer, Manfred, 45481 Mühlheim/Ruhr (DE)
(72) Erfinder: Knochenhauer, Manfred, 45481 Mühlheim/Ruhr (DE)
(74) Vertreter: Röther, Peter

(56) Entgegenhaltungen:
- WO-A-96/38342
- GB-A- 2 378 937
- US-A- 2 174 179

## Beschreibung

Die Erfindung betrifft einen Kartonzuschnitt für einen Behälter zur Aufnahme und zum Transport von Fastfood, insbesondere eine Dönertasche.

Der Begriff "Kartonzuschnitt" umfasst dabei auch andere Materialien als Pappe sowie auch kunststoffbeschichtete Materialien.

Ein derartiger Behälter aus Pappe ist aus dem Gebrauchsmuster 201 18 553.9 bekannt.

Dieser Behälter hat jedoch den Nachteil, dass er in fertiger Form angeliefert wird, so dass er in den Geschäftsräumen des Döner-Verkäufers viel Platz weg nimmt. Darüber hinaus ist der vorbekannte Behälter zweiteilig ausgebildet, nämlich aus einem Unter- und einem Deckelteil.

Ein der Erfindung näher kommender Kartonzuschnitt ist aus der WO 96/38342 A bekannt.

Dieser Kartonzuschnitt ist jedoch für ein bestimmtes Produkt und für einen einzigen Einsatzzweck ausgelegt und bestimmt.

Ausgehend von diesem Stand der Technik liegt der Erfindung die Aufgabe zugrunde, einen Kartonzuschnitt anzugeben, der in einfacher Art und Weise vor dem Verpacken des Nahrungsmittels (Döner) zu einem stabilen Behälter gefaltet werden kann, wobei der Deckel Teil des Zuschnitts ist und somit ebenfalls in einfacher Art und Weise zu Verschließen des Behälters dient und durch den mehrere Behältervarianten erstellt werden können, ohne den Zuschnitt zu ändern.

Die Erfindung löst diese Aufgabe gemäß dem kennzeichnenden Teil des Anspruchs 1 dadurch, dass die Vorderwand, die der mit Schlitzen versehenen trapezförmigen Rückwand gegenüber angeordnet ist, rechteckig ausgebildet ist, wobei in den dreieckförmigen Abschnitten jeweils zwei zusätzliche Falzkanten vorgesehen sind, derart, dass durch Umfalzen dieser Kanten die Vorderwand den trapezförmigen Umriss der Rückwand erhält, wobei zwei der Falzkanten symmetrisch zur Winkelhalbierenden des jeweiligen dreieckförmigen Abschnitts verlaufen.

Eine derartige Ausgestaltung hat den Vorteil, dass auf der Grundlage eines einzigen Zuschnitts mehrere Behältervarianten erstellt werden können.

Der Kartonzuschnitt besteht aus einem rechteckigen Bodenteil, von dem um Falzkanten paarweise gegen einander klappbar vier Wandteile, nämlich zwei Seitenwände, eine Vorder- und eine Rückwand abgehen, wobei zumindest die von den Schmalseiten des rechteckigen Bodenteils abgehenden Seitenwände trapezförmig zu ihrer Aussenkante erweitert sind, die Vorderwand von der Längsseite des Bodenteils abgeht und über in etwa dreieckförmige Abschnitte mit den Seitenwänden verbunden ist. Diese dreieckförmigen Abschnitte sind in erster Näherung gleichschenklige Dreiecke, wobei die Mittelsenkrechte und Winkelhalbierende naturgemäß zusammenfallen. Symmetrisch zur Winkelhalbierenden des jeweiligen Dreiecks bzw. entlang dieser Winkelhalbierenden ist mindestens eine Falzkante vorgesehen, die entgegen der Falzrichtung der Dreieckseitenfalzkanten falzbar ist.

Auf diese Weise ist es möglich, die Teildreiecke des gleichschenkligen Dreiecks ins Behälterinnere aufeinander zu zuklappen, so dass sie im zusammengefalteten Zustand des Behälters an der Innenseite der Vorderwand anliegen.

Die Rückwand geht von der Längsseite des Bodenteils ab, an deren vom Bodenteil wegweisenden Oberkante ein Deckelteil in Richtung Bodenteil falzbar angeordnet ist. Der Deckelteil geht in eine ebenfalls zum Bodenteil hin falzbare Lasche über. Diese Lasche wird in einer ersten Alternative zwischen Vorderwand und daran anliegenden nach innen geklappten Teildreiecken gesteckt.

In der Rückwand sind zwei Schlitze vorgesehen, in die nasenförmige Enden von an den freien Seitenwandkanten angeordneten, um Falzkanten umklappbare Laschen einsteckbar sind.

Durch diese Laschen erhält der Behälter in Zusammenwirken mit der Deckellasche die benötigte Stabilität.

Auf diese Weise erhält der Behälter eine in etwa trichterförmige Gestalt, wobei der rechteckige Deckel die Behälteröffnung voll verschließt.

Eine derartige Ausgestaltung hat den Vorteil, dass auf der Grundlage eines einzigen Zuschnitts mehrere Behältervarianten erstellt werden können.

So wird durch Einstecken der nasenförmigen Enden in die Rückwandschlitze eine Behälter erzeugt, der dem oben beschriebenen gleicht, allerdings mit der Ausnahme, dass die Seitenwände von der trapezförmigen Rückwand auf die schmalere rechteckförmige Vorderwand schräg zu laufen.

Werden die mit den nasenförmigen Enden versehenen Laschen nicht in die schlitzförmigen Öffnungen gesteckt sondern lediglich aufeinander zugeschoben oder die schlitzförmigen Öffnungen so erweitert, dass die Laschen weiter eingeschoben werden können, ergibt sich ein Behälter, der eine rechteckförmige Öffnung aufweist, wobei der Deckel an beiden Seiten etwas überkragt.

Eine dritte Alternative dieses Zuschnitts besteht darin, dass auf beiden Seiten der rechteckförmigen Vorderwand aus den dreieckförmigen Abschnitten Teildreiecke herausgeklappt werden, derart, dass der Umriss der Vorderwand ebenso trapezförmig wird wie die Rückwand. In diesem Fall wird die alternative Falzkante im jeweiligen dreieckförmigen Abschnitt nach innen gefalzt, so dass ein etwa trichterförmiger Behälter entsteht.

Wie oben ausgeführt, kann der Deckel mittels einer Lasche, die zwischen Innenseite der Vorderwand und den eingeklappten Teildreiecken eingeschoben wird, befestigt werden.

Gemäß Anspruch 2 ist jedoch vorgesehen, dass an der Vorderkante der am Deckelteil angeordneten Lasche eine Einstecknase vorgesehen ist, die in einen Einsteckschlitz in der mit den Seitenwänden verbundenen Vorderwand einsteckbar ist.

Bei dieser Ausführungsform wird die Lasche über die Aussenseite der Vorderwand geschoben, und die Einstecknase in den in der Vorderwand vorgesehenen Schlitz gesteckt.

Die Erfindung wird im folgenden anhand einer Zeichnung dargestellt und erläutert.

### Fig. 1 Kartonzuschnitt

In der Figur ist ein Kartonzuschnitt für einen Behälter zur Aufnahme und zum Transport von Fastfood, insbesondere Dönertaschen dargestellt und allgemein mit dem Bezugszeichen 1 versehen.

Er besteht aus einem rechteckigen Bodenteil (2), von dem um Falzkanten (3, 4) paarweise gegeneinander klappbar vier Wandteile, nämlich zwei Seitenwände (5), eine Vorderwand (6) und eine Rückwand (7) abgehen. Die von den Schmalseiten des rechteckigen Bodenteils (2) abgehenden Seitenwände (5) sind trapezförmig zu ihrer Aussenkante (8) erweitert.

Die Vorderwand (6) geht von der Längsseite des Bodenteils (2) ab und ist über in etwa dreieckförmige Abschnitte (9) mit den Seitenwänden (5) verbunden. Die dreieckförmigen Abschnitte sind in erster Näherung gleichschenklige Dreiecke, in den die Winkelhalbierende und die Mittelsenkrechte naturgemäß zusammen fallen. Symmetrisch zu dieser Winkelhalbierenden (10) des jeweiligen Dreiecks bzw. entlang dieser Winkelhalbierenden (10) ist mindestens eine Falzkante (11) vorgesehen, die entgegen der Falzrichtung der Dreieckseitenfalzkanten (12) falzbar ist. Die Rückwand (7) geht von der Längsseite des Bodenteils (2) ab. An ihrer vom Bodenteil wegweisenden Oberkante (13) ist ein Deckelteil (14) in Richtung Bodenteil (2) falzbar angeordnet. Der Deckelteil (14) geht in eine ebenfalls zum Bodenteil (2) hin falzbare Lasche (15) über.

In der Rückwand (7) sind zwei schräg zueinander verlaufende Schlitze (16) vorgesehen, in die nasenförmige Enden (17) von an den freien Kanten der Seitenwände (5) angeordneten, um Falzkanten (18) umklappbare Laschen (19) einsteckbar sind.

Zunächst werden die Seitenwände (5) vom Bodenteil (2) aufeinander zugeklappt. Die dreieckförmigen Abschnitte (9) werden um die Winkelhalbierende (10) bzw. die darin befindliche Falzkante (11) nach innen Richtung Bodenteil (2) umgeklappt, so dass jeweils zwei kongruente Teildreiecke aufeinander liegen. Die nasenförmigen Enden (17) an den Laschen (19) werden in die Schlitze (16) gesteckt. Somit ist der Aufnahmebehälter bereits fertiggestellt.

Nun wird der Deckelteil (14) über die Behälteröffnung geklappt, und die daran angeordnete Lasche (15) wird zwischen Innenseite der Vorderwand (6) und den aufeinander zugeklappten Teildreiecken der dreieckförmigen Abschnitte (9) gesteckt, so dass der Behälter verschlossen ist.

Die Vorderwand (6) ist rechteckförmig ausgebildet.

In den dreieckförmigen Abschnitten (9) sind symmetrisch um die Mittelsenkrechte (10) nach oben aus der Papierebene umklappbare Falzkanten (11', 11'') vorgesehen, sowie eine Falzkante (20), die entgegen der Falzrichtung der Falzkanten (11', 11") umklappbar ist.

Der Deckelteil (14) ist in diesem Fall trapezförmig ausgebildet.

Dieser Zuschnitt kann auf mehrere Art und Weise zusammengesetzt werden.

Zum einen wird durch normales Einstecken der nasenförmigen Enden in die Schlitze (16) ein Behälter erstellt, dessen Vorderwand (6) rechteckig und dessen Rückwand (7) trapezförmig ausgebildet ist, so dass die Seitenwände (5) von der Rückwand zur Vorderwand schräg zulaufen. Somit ergibt sich eine trapezförmige Öffnung, die durch den trapezförmigen Deckel (14) verschlossen werden kann. In diesem Fall wird die Falzkante (20) nicht benutzt und lediglich jeweils die Falzkante (11'') nach innen geklappt.

Die zweite Möglichkeit besteht darin, die nasenförmigen Enden (17) nicht in die Schlitze (16) zu stecken sondern derart aufeinander zu zuschieben oder in die erweiterten Schlitze (16) soweit einzuschieben, dass ein etwas kleinerer Behälter mit einer rechteckförmigen oberen Öffnung entsteht, wobei die Falzkanten (20) ebenfalls nicht benutzt werden und nur die Falzkante (11'') nach innen geklappt wird.

Bei dieser Ausführungsart steht sowohl die trapezförmige Rückwand (7) als auch das trapezförmige Deckelteil (14) seitlich über. Verschlossen wird ein derartiger Behälter wie im eben geschilderten Beispiel durch Einstecken der Lasche (15) in den Zwischenraum zwischen der Innenseite der Vorderwand (6) und den aufeinander zugeklappten Teildreiecken der dreieckförmigen Abschnitte (9).

Eine dritte Möglichkeit des Zusammensteckens besteht darin, dass nun die Falzkanten (20) benutzt werden, um auf diese Art und Weise die Vorderwand (6) zum Trapez zu machen.

Jetzt wird die Falzkante (11') benutzt und nach innen geklappt, somit entsteht ein Behälter, dessen Vorderwand (6) und dessen Rückwand (7) beide trapezförmig sind, so dass eine trichterförmige Ausgestaltung entsteht.

In der Zeichnung nicht dargestellt ist die Möglichkeit, dass an der Lasche (15) eine Einstecknase vorgesehen ist, die nach Umklappen der Lasche auf die Vorderseite der Vorderwand (6) in einen Schlitz gesteckt wird, der sich in dieser Vorderwand (6) befindet.

## Patentansprüche

1. Kartonzuschnitt (1) für einen Behälter zur Aufnahme und zum Transport von Fastfood, insbesondere eine Dönertasche, mit einem rechteckigen Bodenteil (2), von dem um Falzkanten (3,4) paarweise gegeneinander klappbare vier Wandteile, nämlich zwei Seitenwände (5), eine Vorder- (6) und eine Rückwand (7) abgehen, wobei zumindest die von den Schmalseiten des rechteckigen Bodenteils (2) abgehenden Seitenwände (5) trapezförmig zu ihrer Außenkante (8) erweitert sind, die Vorderwand (6) von der Längsseite des Bodenteils (2) abgeht und über in etwa dreieckförmige Abschnitte (9) mit den Seitenwänden (5) verbunden ist, wobei symmetrisch zur Winkelhalbierenden (10) des jeweiligen Dreiecks bzw. entlang dieser Winkelhalbierenden mindestens eine Falzkante (11', 11") vorgesehen ist, die entgegen der Falzrichtung der Dreieckseitenfalzkanten (12) falzbar ist, die Rückwand (7) von der Längsseite des Bodenteils (2) abgeht, an deren vom Bodenteil (2) wegweisenden Oberkante (13) ein Deckelteil (14) in Richtung Bodenteil (2) falzbar angeordnet ist und der Deckelteil (14) in eine ebenfalls zum Bodenteil (2) hin falzbare Lasche (19) übergeht,
**dadurch gekennzeichnet,**
**dass** in der Rückwand (7) zwei Schlitze (16) vorgesehen sind, in die nasenförmige Enden (17) von an den freien Seitenwandkanten angeordneten, um Falzkanten (18) umklappbare Laschen (19) einsteckbar sind, und die Vorderwand (6), die der mit Schlitzen (16) versehenen trapezförmigen Rückwand (7) gegenüber angeordnet ist, rechteckig ausgebildet ist, wobei in den dreieckförmigen Abschnitten (9) jeweils zwei zusätzliche Falzkanten (11', 11", 20) vorgesehen sind, derart, dass durch entsprechendes Umfalzen dieser Kanten (11', 11", 20) die Vorderwand (6) einen reckteckförmigen oder trapezförmigen Umriss entsprechend der Rückwand (7) erhält, wobei zwei der Falzkanten (11', 11'') symmetrisch zur Winkelhalbierenden (10) des jeweiligen dreieckförmigen Abschnitts (9) verlaufen.

2. Kartonzuschnitt nach Anspruch 1,
**dadurch gekennzeichnet,**
**dass** an der Vorderkante der am Deckelteil (14) angeordneten Lasche (17) eine Einstecknase vorgesehen ist, die in einen Einsteckschlitz in der mit den Seitenwänden (5) verbundenen Vorderwand (6) einsteckbar ist.

## Claims

1. Carton blank (1) for a container for holding and transporting fast food, in particular, a kebab carton with a rectangular base part (2), from which four wall parts capable of being folded towards one another in pairs about folding edges (3, 4), namely two side walls (5), one front wall (6) and one rear wall (7), extend,
wherein at least the side walls (5) extending from the narrow sides of the rectangular base part (2) widen in the shape of a trapeze towards their outer edge (8),
the front wall (6) extends from the long side of the base part (2) and is connected via approximately-triangular portions (9) to the side walls (5), wherein at least one folding edge (11', 11") is provided symmetrically to the bisecting line (10) of the respective triangle or along this bisecting line, which can be folded against the folding direction of the folding edges (12) of the sides of the triangle,
the rear wall (7) extends from the long side of the base part (2), on the upper edge (13) facing away from the base part (2) of which a lid part (14) is arranged in a manner capable of being folded in the direction towards the base part (2),
and the lid part (14) merges into a flap (19) also capable of being folded towards the base part (2),
**characterised in that**
in the rear wall (7), two slots (16) are provided, into which nose-shaped ends (17) of flaps (19) disposed on the free side-wall edges and capable of being folded about folding edges (18) can be inserted,
and the front wall (6), which is disposed opposite to the trapeze-shaped rear wall (7) provided with slots (16), is designed in a rectangular manner, wherein, in the triangular portions (9), in each case, two additional folding edges (11', 11" , 20) are provided, in such a manner that, by a corresponding folding of these edges (11', 11" , 20), the front wall (6) receives a rectangular or trapeze-shaped outline corresponding to the rear wall (7), wherein two of the folding edges (11', 11") extend symmetrically to the bisecting line (10) of the respective triangular portion (9).

2. The carton blank according to claim 1,
**characterised in that**,
on the front edge of the flap (15) disposed on the lid part (14), an insertion nose is provided, which can be inserted into an insertion slot in the front wall (6) connected to the side walls (5).

## Revendications

1. Flan de carton (1) pour un récipient destiné à la réception et au transport de nourriture de la restauration rapide, en particulier pour doner kebab, avec une partie de fond rectangulaire (2) de laquelle partent quatre parties de paroi, à savoir deux parois latérales (5), une paroi avant (6) et une paroi arrière (7), qui peuvent être rabattues deux par deux les unes par rapport aux autres autour de bords de pliage (3,4), dans lequel au moins les parois latérales (5), partant des petits côtés de la partie de fond (2), sont élargies en trapèze vers leur bord extérieur (8), la paroi avant (6) part du grand côté de la partie de fond (2) et est reliée aux parois latérales (5) par des segments (9) à peu près triangulaires, dans lequel il est prévu, symétriquement à la bissectrice (10) du triangle respectif ou le long de cette bissectrice, au moins un bord de pliage (11', 11") qui peut être plié dans le sens contraire au sens de pliage des bords de pliage (12) des côtés du triangle, la paroi arrière (7) part du grand côté de la partie de fond (2), sur son bord supérieur (13), dirigé à l'opposé de la partie de fond (2), est disposée une partie de couvercle (14) qui peut être pliée en direction de la partie de fond (2) et la partie de couvercle (14) se prolonge par une patte (19) qui peut être pliée également vers la partie de fond (2),
**caractérisé en ce que** dans la paroi arrière (7) sont prévues deux fentes (16) dans lesquelles peuvent être enfilées des extrémités (17) en forme de bec de pattes (19) disposées sur les bords libres des parois latérales et qui peuvent être rabattues autour de bords de pliage (18), et la paroi avant (6), qui est disposée face à la paroi arrière (7) de forme trapézoïdale, pourvue de fentes (16), est de forme rectangulaire, deux bords de pliage (11',11", 20) supplémentaires étant prévus dans les segments triangulaires (9) respectifs, de manière que par pliage correspondant de ces bords (11', 11" 20) la paroi avant (6) obtienne un contour rectangulaire ou trapézoïdal correspondant à la paroi arrière (7), deux des bords de pliage (11', 11") s'étendant symétriquement à la bissectrice (10) du segment triangulaire (9) respectif.

2. Flan de carton selon la revendication 1, **caractérisé en ce que** sur le bord avant de la patte (17) disposée sur la partie de couvercle (14) est prévu un bec à enfiler qui peut être enfilé dans la paroi avant (6) reliée aux parois latérales (5).
